# EUROPÄISCHE PATENTSCHRIFT

(11) **EP 2 646 653 B1**
(45) Veröffentlichungstag und Bekanntmachung des Hinweises auf die Patenterteilung: **28.04.2021**
(21) Anmeldenummer: 11788889.1
(22) Anmeldetag: 02.12.2011
(51) Int. Cl.: E21C 35/18

(54) **MEISSELHALTER**
CHISEL HOLDER
PORTE-OUTIL

(30) Priorität: 03.12.2010 DE 102010061019; 04.07.2011 DE 102011051521
(43) Veröffentlichungstag der Anmeldung: 09.10.2013
(73) Patentinhaber: Wirtgen GmbH, 53578 Windhagen (DE)
(72) Erfinder: BARIMANI, Cyrus, 53639 Koenigswinter (DE); BUHR, Karsten, 56594 Willroth (DE); HAEHN, Guenter, 53639 Koenigswinter (DE); LEHNERT, Thomas, 56587 Oberraden (DE)
(74) Vertreter: Herrmann, Jochen
(86) Internationale Anmeldenummer: PCT/EP2011/071588
(87) Internationale Veröffentlichungsnummer: WO 2012/072786

(56) Entgegenhaltungen:
- WO-A1-2010/051593
- DE-A1- 2 319 619
- DE-A1-102005 010 678
- DE-A1-102005 017 760
- DE-A1-102005 055 544
- US-A1- 2008 093 912
- US-B1- 6 619 756

## Beschreibung

Die Erfindung betrifft einen Meißelhalter für eine Bodenbearbeitungsmaschine, insbesondere eine Straßenfräsmaschine, eine Bergbaumaschine oder dergleichen, mit einem Stützkörper, an den mittelbar oder unmittelbar ein Steckansatz an einer Steckansatzseite angeschlossen ist, wobei der Stützkörper zwei erste und zwei zweite Abtragflächen aufweist, die zueinander im Winkel stehen, und wobei der Stützkörper eine Bearbeitungsseite aufweist, die eine Meißelaufnahme aufweist.

Aus der US 3,992,061 ist ein Meißelhalter bekannt, der einen Stützkörper mit einem einteilig angeformten Steckansatz bildet. Dabei ist der Stützkörper von einer zylindrischen, als Meißelaufnahme ausgebildeten Bohrung durchdrungen. In die Meißelaufnahme kann ein Bearbeitungswerkzeug, vorliegend ein Rundschaftmeißel, eingesetzt werden. Der Stützkörper weist zwei zueinander im Winkel stehende Abtragflächen auf, die zur Abstützung an korrespondierenden Stützflächen eines Basisteils dienen. Das Basisteil weist eine Steckaufnahme auf, in die der Meißelhalter mit seinem Steckansatz auswechselbar eingesetzt werden kann. Im montierten Zustand liegen die Abtragflächen des Meißelhalters an den Stützflächen des Basisteils an. Um eine feste Flächenzuordnung aufrechtzuerhalten, wird eine Klemmschraube verwendet, die den Steckansatz in der Steckaufnahme des Basisteils verklemmt.

Während des Bearbeitungseinsatzes greift das Bearbeitungswerkzeug in den zu bearbeitenden Untergrund ein. Dabei werden hohe Bearbeitungskräfte übertragen. Diese werden vom Bearbeitungswerkzeug in den Meißelhalter übertragen. Dort werden sie über die Abtragflächen in das Basisteil weitergegeben.

Während des Bearbeitungseingriffes variiert die Kraftrichtung und auch der Kraftbetrag unter sonst gleichen Bedingungen, allein aufgrund der Tatsache, dass das Bearbeitungswerkzeug einen vom Eintrittspunkt zum Austrittspunkt sich verdickenden Span (Kommaspan) bildet. Darüber hinaus variiert die Kraftrichtung und der Betrag abhängig von verschiedenen Parametern wie beispielsweise der Frästiefe, dem Vorschub, dem zu bearbeitenden Material, etc.. Die in der US 3,992,061 gezeigte Ausgestaltung eines Meißelhalters kann die Bearbeitungskräfte insbesondere bei hohen Vorschubgeschwindigkeiten nicht mit ausreichend guter Standzeit abführen. Insbesondere schlagen die Abtragflächen schnell aus. Darüber hinaus ist auch der Steckansatz hohen Biegebeanspruchungen ausgesetzt und es besteht die Gefahr, dass nach einer Bauteilermüdung ein Steckansatzbruch auftritt. Aus der DE 34 11 602 A1 ist ein weiterer Meißelhalter bekannt. Dieser weist einen Stützkörper auf, der über Vorsprünge an einem Basisteil abgestützt ist. An dem Stützkörper ist ein Klemmteil angeformt, das über Keilverbindungen mit dem Basisteil verspannt werden kann.

Die US 4,828,327 zeigt einen Meißelhalter, der als massiver Block ausgestaltet ist und von einer Meißelaufnahme durchdrungen ist. Weiterhin weist der Meißelhalter eine Gewindeaufnahme auf, die in Flucht zu einer Schraubaufnahme eines Basisteils steht. Durch die Schraubaufnahme kann eine Befestigungsschraube hindurchgeführt und in die Gewindeaufnahme des Meißelhalters eingeschraubt werden. Beim Anziehen der Befestigungsschraube wird der Meißelhalter in eine L-förmige Ausnehmung des Basisteils hineingezogen und dort an Abstützflächen abgestützt. Die vorbeschriebenen Meißelhalter sind üblicherweise abstehend auf der Oberfläche eines Fräswalzenrohres angeordnet. Während des Bearbeitungseinsatzes treten auch Querkräfte auf, die quer zur Werkzeugvorschubrichtung wirken. Diese Querkräfte können mit den in der US 4,828,327 beschriebenen Meißelhaltern nicht immer ausreichend stabil aufgenommen werden. Insbesondere werden diese Querkräfte in die Befestigungsschraube übertragen, die dann stark auf Scherung beansprucht wird.

US 2008/0093912 A1 offenbart einen Meißelhalter, der im Bereich einer Bearbeitungsseite eine Meißelaufnahme aufweist. In dieser Meißelaufnahme kann ein Meißel festgelegt werden. Der Meißelhalter lässt sich an einem Basisteil befestigen, wobei das Basisteil mit einem Rotationskörper einer Fräsmaschine verbunden ist. Zur Fixierung des Meißelhalters an dem Basisteil ist ein separater Halter verwendet. Unter Verwendung dieses Halters und eines Klemmstücks, sowie einer geeigneten Spannschraube lässt sich der Meißelhalter mit dem Basisteil verspannen.

WO 2010/051593 A1 offenbart eine weitere Werkzeugkombination, bei der ein Meißelhalter mit einem Basisteil verbunden werden kann. Der Meißelhalter weist wieder eine Meißelaufnahme für einen Meißel auf. Auch bei dieser Lösung ist ein separater Halter verwendet, mit dem der Meißelhalter am Basisteil festgelegt werden kann. Im Montagezustand durchgreift der Meißel mit einem Meißelschaft sowohl eine Aufnahmebohrung des Meißelhalters als auch eine Aufnahmebohrung des Halters und ermöglicht somit eine schraubenlose Befestigung des Meißelhalters am Basisteil.

Aus DE 10 2005 017 760 A1 geht eine Werkzeugkombination mit einem Meißelhalter und einem Basisteil als bekannt hervor. Der Meißelhalter besitzt zwei zueinander im Winkel angestellte Flächen, die an einem Steckansatz vorgesehen sind. Diese Flächen können an ebenfalls geneigten Gegenflächen des Basisteils zur Anlage gebracht werden, um hierdurch, unter Zuhilfenahme einer Schraubverbindung, eine keilförmige Verspannung des Meißelhalters am Basisteil bewirken zu können.

In der DE 10 2005 010 678 A1 ist ein Werkzeughalter-System mit einem Meißelhalter und einem Basisteil beschrieben. Der Meißelhalter weist zwei zueinander winklig angeordnete Stützflächen auf. Eine der beiden Stützflächen stützt sich im Montagezustand direkt an einer Gegenfläche eines Basisteils ab. Die zweite Stützfläche liegt unter Zwischenlage einer elastischen Schicht auf dem Basisteil auf. Eine ähnliche Gestaltung geht auch aus der DE 10 2005 055 544 A1 als bekannt hervor. Bei diesem Werkzeugsystem wird der Meißelhalter gegenüber dem Basisteil über elastische Elemente, nämlich Schwerspannhülse abgestützt.

US 6,619,756 D1 offenbart ein Werkzeugsystem, bei dem im Schnittstellenbereich zwischen einem Meißelhalter und einem Basisteil eine Verzahnung vorgesehen ist. Über diese Verzahnung kann der Anstellwinkel des Meißelhalters gegenüber dem Basisteil variiert werden.

Es ist Aufgabe der Erfindung, einen Meißelhalter der eingangs erwähnten Art zu schaffen, der sich durch eine erhöhte Standfestigkeit auszeichnet.

Diese Aufgabe wird durch einen Meißelhalter gemäß Anspruch 1 gelöst. Weitere vorteilhafte Ausgestaltungen sind in den abhängigen Ansprüchen beschrieben.

Gemäß der Erfindung weist der Stützkörper zwei erste und zwei zweite Abtragflächen auf, wobei die zwei ersten Abtragflächen zueinander im Winkel stehen und wobei die zwei zweiten Abtragflächen zueinander im Winkel stehen. Ferner zeichnet sich der erfindungsgemäße Meißelhalter dadurch aus, dass die ersten Abtragflächen von der Steckansatzseite in Richtung zur Bearbeitungsseite divergieren und dass die zweiten Abtragflächen von der Steckansatzseite in Richtung zur Bearbeitungsseite divergieren. Die Abtragflächen bilden mithin eine prismenförmige Abstützung im Bereich der Steckansatzseite und ermöglichen hier eine zuverlässige Kraftübertragung von dem Meißelhalter auf das Basisteil. Durch diese unmittelbare Abstützung wird auch die Belastung des Steckansatzes während des Bearbeitungseinsatzes reduziert. Die erfindungsgemäße Anordnung der Abtragflächen trägt auch dem bei Bodenbearbeitungswerkzeugen typisch variierenden Kraftverlauf Rechnung, sodass insgesamt eine höhere Standzeit erreicht werden kann. Erfindungsgemäß ist es zudem vorgesehen, dass die ersten Abtragflächen in Vorschubrichtung zumindest bereichsweise vor dem Steckansatz und die zweiten Abtragflächen in Vorschubrichtung zumindest bereichsweise hinter dem Steckansatz angeordnet sind. Diese Konstruktion trägt besonders dem variierenden Kraftverlauf während des Bearbeitungseinsatzes Rechnung, und es wird der Steckansatz von Bearbeitungskräften weiter entlastet.

Gemäß einer bevorzugten Erfindungsausgestaltung kann es vorgesehen sein, dass die Flächennormalen der ersten und/oder zweiten Abtragflächen jeweils zu ihrer in Werkzeugvorschubrichtung gesehenen Meißelhalterseite weisen. Dementsprechend sind also die Abtragflächen beispielsweise bei einem Einsatz der Meißelhalter auf einem Fräswalzenrohr geneigt zur Drehachse des Fräswalzenrohres angeordnet. Durch diese Anordnung können zuverlässig auch Querkräfte, die während des Bearbeitungseinsatzes entstehen, aufgefangen werden, was zu einer weiteren Optimierung der Standzeit führt.

Besonders bevorzugt schließen die ersten und/oder zweiten Abtragflächen einen stumpfen Winkel, insbesondere im Bereich zwischen 100° und 140°, ein. Diese

Winkelanordnung garantiert, dass sich der Meißelhalter einfach auch an unübersichtlichen Stellen und im rauen Baustellenbetrieb in ein Basisteil fügen lässt, sodass eine zuverlässige Zuordnung der Abtragflächen zu den Stützflächen des Basisteils garantiert ist. Zudem ist verhindert, dass sich auch nach langer Einsatzdauer, bei der sich ggf. die Abtragflächen ein Stück weit gegenüber den Stützflächen abarbeiten, eine Verklemmung auftritt. Damit kann der Meißelhalter stets einfach gewechselt werden. Darüber hinaus garantiert diese winklige Anstellung der ersten und/oder zweiten Abtragflächen eine sichere Abtragung der Bearbeitungskräfte. Dabei bildet der Öffnungswinkel die große Bandbreite an Richtungen ab, aus denen die Querkräfte im Verlauf des Werkezugeingriffes und durch Änderungen bei den anderen Parametern wirken können.

Wenn besonders bevorzugt dieser Winkelbereich zwischen den ersten Abtragflächen zwischen 100° und 120° liegt und/oder der Winkelbereich zwischen den zweiten Abtragflächen zwischen 120° und 140° liegt, dann ist das Werkzeugsystem insbesondere auf den Einsatz für Straßenfräsanwendungen und die dabei auftretenden Belastungsverhältnisse optimiert ausgelegt.

Ein erfindungsgemäßer Meißelhalter kann derart gestaltet sein, dass die Abtragflächen über einen Übergangsschnitt im Bereich der Steckansatzseite zumindest bereichsweise miteinander verbunden sind. Dementsprechend treffen die Abtragflächen im Winkelscheitel nicht aufeinander, sodass kein scharfkantiger Winkelübergang entsteht, der beschädigt werden kann. Darüber hinaus kann mit dem Übergangsabschnitt und im Zusammenspiel mit dem Basisteil auch ein Nachsetzbereich geschaffen werden. Dementsprechend kann sich dann, wenn sich die Abtragflächen und/oder die Stützflächen des Basisteils abarbeiten, der Meißelhalter in diesen Nachsetzraum kontinuierlich hinein nachsetzen, wobei stets die Abtragflächen an den Stützflächen angelegt bleiben. Insbesondere bleibt die planflächige Anlage auch dann erhalten, wenn bei bestehendem Basisteil der Meißelhalter gegen einen neuen ausgetauscht werden muss und das auch mehrmals.

Besonders bevorzugt ist der Steckansatz zumindest teilweise im Bereich der Abtragflächen an die Steckansatzseite angeschlossen. Damit wird eine direkte Zuordnung der Abtragflächen zu dem Steckansatz möglich, was zu einer kleineren Bauteilgröße führt und darüber hinaus einen optimierten Kraftfluss bietet.

Ein erfindungsgemäßer Meißelhalter kann dadurch gekennzeichnet sein, dass die Längsachse des Steckansatzes und die Mittellängsachse der von den ersten oder zweiten Abtragflächen gebildeten Prismen einen Winkel im Bereich zwischen 100° und 130° einschließen. Auch hier wird ein optimaler Kraftfluss durch dieses Gestaltungsmerkmal erreicht.

Vorzugsweise ist es vorgesehen, dass die ersten Abtragflächen zumindest bereichsweise die Unterseite einer frontseitigen Schürze bilden. Die frontseitige Schürze deckt üblicherweise einen Frontbereich des Basisteils ab, und schützt es damit vor Verschleiß. Dadurch, dass nun die frontseitige Schürze auch zur Anbringung der Abtragflächen verwendet wird, ergibt sich eine kompakte Bauweise, und es lässt sich der Meißelhalter einfach fertigen.

Es kann auch weiterhin vorgesehen sein, dass die zweiten Abtragflächen zumindest bereichsweise die Unterseite eines rückwärtigen Stützansatzes bilden. Dabei wird bei bestimmten Einsatzbedingungen über den rückwärtigen Stützansatz ein Großteil der Kräfte übertragen. Bei einer Konstruktion, die am Meißelhalter eine Meißelaufnahme, beispielsweise eine Bohrung, zur Aufnahme eines Bearbeitungswerkzeuges, insbesondere eines Rundschaftmeißels, vorsieht, ist es optimiert vorgesehen, dass die Mittellängsachse der Meißelaufnahme zumindest bereichsweise zwischen den Abtragflächen angeordnet ist. Damit kann zum einen eine gute Kraftaufteilung der über das Bearbeitungswerkzeug eingebrachten Bearbeitungskräfte auf beide Abtragflächen erreicht werden. Weiterhin kann der Meißelhalter auch in unterschiedlicher Orientierung zu einem Fräswalzenrohr positioniert werden, wobei dabei die zuverlässige Kraftübertragung aufrechterhalten bleibt.

Es hat sich gezeigt, dass eine optimale Kraftaufteilung der abzutragenden Kräfte in Längs- und Querkräfte dann erreicht wird, wenn vorgesehen ist, dass der Winkel zwischen der Mittellängsachse des Prismas der ersten Abtragflächen und der Mittellängsachse der Meißelaufnahme im Bereich zwischen 40° und 60°, besonders bevorzugt zwischen 45° und 55° beträgt, und/oder dass der Winkel zwischen der Mittellängsachse des Prismas der zweiten Abtragflächen und der Mittellängsachse der Meißelaufnahme im Bereich zwischen 70° und 90°, besonders bevorzugt zwischen 75° und 85°, beträgt. Diese Winkelstellungen garantieren auch, dass der Meißelhalter bedingt durch die Anstellung der Abtragflächen keine zu große Baubreite erreicht, und somit eine materialoptimierte Konstruktion gewährleistet ist.

Gemäß einer weiteren Ausgestaltungsvariante der Erfindung kann es vorgesehen sein, dass die Meißelaufnahme in einen Spülkanal übergeht, und dass der Spülkanal zumindest bereichsweise im Bereich zwischen den zweiten Abtragflächen austritt. Der Spülkanal ist mithin so angeordnet, dass die Abtragflächen nicht spitz aufeinander treffen.

Besonders bevorzugt bilden die ersten und die zweiten Abtragflächen jeweils ein Abtragflächenpaar, bei dem die Abtragflächen jeweils V-förmig angestellt sind. Durch die V-förmige Anstellung der Abtragflächen werden Prismen im Sinne des Werkzeugvorrichtungsbaus gebildet. Diese zwei Prismen garantieren eine stabile Abstützung des Meißelhalters gegenüber dem Basisteil. Die von den ersten beziehungsweise zweiten Abtragflächen gebildeten Prismen weisen eine Mittellängsachse auf. Diese Mittellängsachse liegt in der Winkelhalbierenden-Ebene, die zwischen den beiden Abtragflächen gebildet ist.

Wenn zusätzlich vorgesehen ist, dass jeweils eine erste Abtragfläche des ersten Abtragflächenpaares und eine zweite Abtragfläche des zweiten Abtragflächenpaares zueinander im Winkel, vorzugsweise im Bereich zwischen 120° und 160°, angestellt sind, und die Abtragflächenpaare einen Stützbereich bilden, dann kann der Meißelhalter in eine ebenfalls korrespondierend ausgestaltete winklige Meißelhalteraufnahme des Basisteils eingesetzt und darin stabil abgestützt werden. Eine entsprechende Anordnung gilt für die verbleibenden Flächen des ersten und zweiten Abtragflächenpaares, d. h. die beiden Prismen sind im Winkel zueinander angestellt und bilden wiederum ein Prisma. Dabei bildet der Öffnungswinkel die große Bandbreite an Richtungen ab, aus denen die Längskräfte im Verlauf des Werkzeugeingriffs und durch Änderungen bei den anderen Parametern wirken können.

Weiterhin ist es denkbar, dass die Mittellängsachse des Steckansatzes im Winkelbereich von -10° bis +10° zu der Winkelhalbierenden des ersten und/oder zweiten Abtragflächenpaares steht. Damit wird beim Verspannen des Meißelhalters mit dem Basisteil eine gleichmäßige Vorspannung aufgebracht. Besonders bevorzugt ist es dabei vorgesehen, dass die Mittellängsachse des Steckansatzes im Winkelbereich von -2° bis +2° zu der Winkelhalbierenden des ersten und/oder zweiten Abtragflächenpaares steht.

Ein erfindungsgemäßer Meißelhalter kann auch dadurch gekennzeichnet sein, dass die Flächennormalen der ersten und/oder zweiten Abtragflächen geneigt zur Vorschubrichtung verlaufen, sodass Querkräfte sicher übertragbar werden.

Eine besonders bevorzugte Erfindungsgestaltung ist derart, dass zwischen den ersten und/oder den zweiten Abtragflächen eine die Winkelhalbierende aufnehmende Ebene angeordnet ist, und dass der Steckansatz symmetrisch zu dieser Ebene angeordnet ist. Durch diese symmetrische Ausgestaltung kann der Meißelhalter auch an verschiedenen Anbaupositionen eines Fräswalzenrohres oder dergleichen angebaut werden beziehungsweise hat dies den Vorteil, dass man nur eine Variante benötigt und nicht mit linken und rechten Meißelhaltern arbeiten muss.

Um den Steckansatz zu entlasten und ihn vor Ermüdungsbrüchen zu schützen, ist es gemäß einer Erfindungsvariante vorgesehen, dass der Anschlussbereich des Steckansatzes an den Stützkörper zumindest zu 80% im Bereich des durch die ersten Abtragflächen gebildeten Abtragflächenpaares angeordnet ist.

Die Erfindung wird im Folgenden anhand eines in den Zeichnungen dargestellten Ausführungsbeispieles näher erläutert. Es zeigen:
- Figur 1: eine Kombination eines Basisteils und eines Meißelhalters in perspektivischer Seitenansicht;
- Figur 2: die Darstellung gemäß Figur 1 in Explosionsansicht;
- Figur 3: den Meißelhalter gemäß den Figuren 1 und 2 in Frontansicht;
- Figur 4: den Meißelhalter gemäß den Figuren 1 bis 3 in Rückansicht;
- Figur 5: den Meißelhalter gemäß den Figuren 1 bis 4 in Seitenansicht von links;
- Figur 6: die Darstellung gemäß Figur 5 im Vertikalschnitt durch die Mittelquerebene des Meißelhalters;
- Figur 7: den Meißelhalter gemäß den Figuren 1 bis 6 in Seitenansicht von rechts und teilweise im Schnitt;
- Figur 8: einen in Figur 5 mit VIII-VIII markierten Schnittverlauf;
- Figur 9: einen in Figur 7 mit IX-IX markierten Schnittverlauf;
- Figur 10: einen in Figur 7 mit X-X markierten Schnittverlauf;
- Figur 11: die Werkzeugkombination gemäß Figur 1 in Draufsicht;
- Figur 12: einen in Figur 11 mit XII-XII markierten Schnittverlauf;
- Figur 13: den Meißelhalter gemäß Figur 5 in Ansicht von vorne;
- Figur 14: den Meißelhalter in Ansicht von hinten; und
- Figur 15: den Meißelhalter in einer gedrehten Seitenansicht.

Figur 1 zeigt eine Werkzeugkombination bestehend aus einem Basisteil 10 und einem Meißelhalter 20. Dabei ist der Meißelhalter 20 auswechselbar mit dem Basisteil 10 verbunden. Das Basisteil 10 weist einen massiven Grundkörper 13 auf, der eine untere Anschlussseite 11 aufweist. Diese Anschlussseite 11 ist konkav gewölbt, wobei die Wölbung entsprechend des Außendurchmessers eines Fräswalzenrohres gewählt ist. Damit kann das Basisteil 10 mit seiner Anschlussseite 11 auf die Außenseite des Fräswalzenrohres aufgesetzt und an diesem festgeschweißt werden. Der Grundkörper 13 weist frontseitig einen Vorsprung auf, der seitlich von Schrägflächen 14 und frontseitig von Neigungsflächen 15 begrenzt ist. Die Neigungsflächen 15 sind zueinander im Winkel angestellt und die Schrägflächen 14 schließen winklig an die Neigungsflächen 15 an. Damit ergibt sich frontseitig eine pfeilförmige Geometrie des Basisteils 10, die zu einer besseren Räumwirkung des Basisteils 10 führt.

Wie die Figur 2 verdeutlicht, ist in das Basisteil 10 eine Meißelhalteraufnahme 16 mit einer Steckaufnahme 16.7 eingearbeitet. Dabei durchdringt die Steckaufnahme 16.7 den Grundkörper 13 vollständig und mündet somit in der Anschlussseite 11. In das Basisteil 10 ist eine Gewindeaufnahme 18 eingearbeitet, die in der Steckaufnahme 16.7 mündet (siehe Figur 12). Die Meißelhalteraufnahme 16 weist erste Stützflächen 16.1 und zweite Stützflächen 16.2 auf. Die ersten Stützflächen 16.1 bilden ein erstes Stützflächenpaar und die zweiten Stützflächen 16.2 bilden ein zweites Stützflächenpaar. Dabei sind in jedem Stützflächenpaar die Stützflächen 16.1, 16.2 jeweils winklig zueinander angeordnet. Weiterhin sind auch die Stützflächen 16.1 jeweils zu den Stützflächen 16.2 im Winkel angestellt, sodass sich eine stumpfwinklige Meißelhalteraufnahme 16 ergibt. Im Übergangsbereich zwischen den einzelnen Stützflächen 16.1 und 16.2 sind jeweils Nachsetzräume 16.3, 16.4, 16.5 in Form von Ausnehmungen vorgesehen. Im Bereich des Nachsetzraumes 16.5 ist weiterhin eine Aussparung 16.6 vorgesehen, die einen Übergang von der Meißelhalteraufnahme 16 zu der Gewindeaufnahme 18 schafft.

Wie Figur 2 weiter erkennen lässt, ist um den Eintritt in die Gewindeaufnahme 18 eine Fläche 17 gebildet, die seitlich von Schrägflächen begrenzt wird, wobei die Schrägflächen sich divergierend zur Rückseite des Basisteils 10 hin öffnen. Auf diese Weise wird eine leichte Reinigbarkeit der Fläche 17 und damit einer Werkzeugaufnahme 43 einer Druckschraube 40 geschaffen. Die Druckschraube 40 weist einen Gewindeabschnitt 41 auf, mit dem sie in die Gewindeaufnahme 18 eingeschraubt werden kann. Weiterhin ist die Druckschraube 40 mit einem Druckansatz 42 in Form eines stumpfkegelförmigen Zapfens ausgebildet, der einteilig an den Gewindeabschnitt 41 angeformt ist.

Wie Figur 2 weiter zeigt, kann mit dem Basisteil 10 der Meißelhalter 20 verbunden werden. Der Meißelhalter 20 besitzt einen Stützkörper 21, der frontseitig mit einer Schürze 22 ausgestattet ist. Die Schürze 22 trägt einteilig angeformt einen Steg 22.1, der von der Schürze 22 ausgehend nach oben aufsteigt. An den Stützkörper 21 ist auch ein Ansatz 23 einteilig angekoppelt, der in einem zylindrischen Abschnitt 24 abschließt. Der zylindrische Abschnitt 24 ist mit Verschleißmarkierungen versehen, die vorliegend als umlaufende Nuten 26 ausgebildet sind. Der zylindrische Abschnitt 24 schließt mit einer Stützfläche 25 ab, die konzentrisch den Bohrungseintritt einer Meißelaufnahme 27 umläuft. Die Meißelaufnahme 27 geht über einen fasenförmigen Einführabschnitt 27.1 in die Stützfläche 25 über.

Wie Figur 4 zeigt, ist die Meißelaufnahme 27 als Durchgangsbohrung ausgebildet. Der Stützkörper 21 ist mit einer rückseitigen Aussparung versehen, die als Spülkanal 28 dient. Der Spülkanal 28 öffnet mithin die Meißelaufnahme 27 im Bereich ihres Bohrungsaustrittes radial nach außen. Somit können während des Werkzeugeinsatzes in die Meißelaufnahme 27 eingetretene Abraumpartikel durch den Spülkanal 28 radial nach außen ausgefördert werden.

Figur 3 lässt erkennen, dass der Stützkörper 21 im Bereich der Schürze 22 erste Abtragflächen 29.1 aufweist. Diese Abtragflächen 29.1 stehen zueinander im stumpfen Winkel ε₁ (siehe Figur 13) und sind über einen Übergangsabschnitt 29.2 miteinander verbunden. Dabei entspricht der Winkel ε₁ zwischen den ersten Abtragflächen 29.1 dem Winkel zwischen den ersten Stützflächen 16.1 des Basisteils 10.

Figur 4 lässt erkennen, dass der Stützkörper 21 rückseitig nach unten weisende zweite Abtragflächen 29.4 besitzt. Die zweiten Abtragflächen 29.4 stehen zueinander im Winkel ε₂ (siehe Figur 14), wobei auch hier der Winkel ε₂ zwischen den zweiten Abtragflächen 29.4 dem Winkel zwischen den zweiten Stützflächen 16.2 des Basisteils 10 entspricht. Während die ersten Abtragflächen 29.1 mittels des Übergangsabschnittes 29.2 ineinander übergehen, ist zwischen den zweiten Abtragflächen 29.4 ein Übergangsbereich durch den Spülkanal 28 und einem Übergangsabschnitt 29.5 gebildet.

Die Abtragflächen 29.1 und 29.4 bilden jeweils Abtragflächenpaare in Form eines Prismas. Dabei weisen diese Prismen eine Mittellängsachse MLL auf, die in der Winkelhalbierenden- Ebene zwischen den beiden ersten Abtragflächen 29.1 beziehungsweise den zweiten Abtragflächen 29.4 gebildet ist. In den Figuren 13 und 14 sind diese Winkelhalbierenden-Ebenen mit WE markiert. Die Mittellängsachse ist dort mit MLL angegeben, wobei die Mittellängsachse MLL prinzipiell an einer beliebigen Positionierung innerhalb der Winkelhalbierenden-Ebene liegen kann.

Die Figuren 3 und 4 zeigen in Verbindung mit den Figuren 13 und 14, dass die ersten Abtragflächen 29.1 und auch die zweiten Abtragflächen 29.4 ausgehend von der Steckansatzseite hin zur Bearbeitungsseite divergieren. Im vorliegenden Beispiel konvergieren dabei entsprechend die Flächennormalen auf die Abtragflächen 29.1, 29.4 von der Steckansatzseite hin zur Bearbeitungsseite. Die Flächennormalen konvergieren mithin im Bereich des Werkzeugeingriffspunktes, in dem die Bearbeitungskräfte in das Werkzeugsystem eingeleitet werden.

Die Verwendung zweier Abtragflächenpaare mit den jeweils ersten und zweiten Abtragflächen 29.1 beziehungsweise 29.4 trägt der Varianz der Bearbeitungskräfte während des Werkzeugeingriffes optimal Rechnung. Während des Werkzeugeingriffes entsteht ein Kommaspan. Bei dieser Spanbildung ändert sich nicht nur der Kraftbetrag, sondern auch die Kraftrichtung. Dementsprechend wirkt zu Beginn des Werkzeugeingriffes die Bearbeitungskraft derart, dass sie eher über das von den ersten Abtragflächen 29.1 gebildete Abtragflächenpaar abgeleitet wird. Bei fortschreitendem Werkzeugeingriff dreht die Richtung der Bearbeitungskraft und wird dann zunehmend über das von den zweiten Abtragflächen 29.4 gebildete Abtragflächenpaar abgeleitet. Demnach muss der Winkel γ' (siehe Figur 5) zwischen den Abtragflächenpaaren so ausgebildet sein, dass der Varianz der Bearbeitungskraft Rechnung getragen ist, und diese Bearbeitungskraft stets in die von den Abtragflächenpaaren gebildeten Prismen hineinwirkt.

In den Figuren 3 und 9 ist die Mittelquerebene MQ des Meißelhalters 20 markiert. Der Meißelhalter ist spiegelsymmetrisch zu dieser Mittelquerebene MQ aufgebaut, sodass er auf einer Fräswalze als rechtes oder linkes Teil verbaut werden kann.

In den Figuren 3 und 4 ist mit üblichen Pfeildarstellungen die Vorschubrichtung gekennzeichnet. Quer zu der Vorschubrichtung sind die Meißelhalterseiten angeordnet. Die Flächennormalen der Abtragflächen 29.1 und 29.4 weisen somit jeweils zu ihrer in Werkzeugvorschubrichtung gesehenen Seite des Meißelhalters und nach unten, wie dies aus den Figuren 3 und 4 deutlich wird. In Figur 5 ist dieser Sachverhalt nochmals in Seitendarstellung gezeigt.

Die Bearbeitungskraft wirkt aber nicht nur in der Richtung der Bildebene gemäß Figur 5, sondern vielmehr auch in Querrichtung. Diese Querkraftkomponenten werden dann über die winklige Anstellung (ε₁, ε₂) der Abtragflächen 29.1, 29.4 ideal abgefangen. Da zu Beginn des Werkzeugeingriffes die Bearbeitungskräfte weniger in Querrichtung streuen, kann der Winkel ε₁ auch kleiner als ε₂ gewählt werden.

Figur 5 zeigt weiter, dass an den Stützkörper 21 ein Steckansatz 30 einteilig angeformt ist und über einen Rundungsübergang 29.3 in die ersten Abtragflächen 29.1 und die zweiten Abtragflächen 29.4 übergeht. Dabei ist der Steckansatz 30 so angeordnet, dass er im Wesentlichen, vorliegend zu rund 90 %, im Bereich der ersten Abtragflächen 29.1 an den Stützkörper 21 anschließt. Der Steckansatz 30 trägt frontseitig zwei Anlageflächen 31.1. Diese sind, wie Figur 3 erkennen lässt, als konvex gewölbte Zylinderflächen ausgebildet. Die Anlageflächen 31.1 erstrecken sich längs und parallel zu der Mittellängsachse M (s. Figur 5) des Steckansatzes 30. Die Anlageflächen 31.1 sind mithin auch zueinander parallel. Die Anlageflächen 31.1 sind in Umfangsrichtung des Steckansatzes 30 zueinander beabstandet angeordnet. Sie weisen den gleichen Wölbungsradius auf und sind auf einem gemeinsamen Teilkreis angeordnet. Der Wölbungsradius entspricht dem halben Teilkreisdurchmesser. Im Bereich zwischen den Anlageflächen 31.1 ist eine Ausnehmung 31.2 vorgesehen, wobei die Anlageflächen 31.1 parallel zu der Ausnehmung 31.2 verlaufen. Die Ausnehmung kann verschiedenste Formen aufweisen, beispielsweise eine einfache Anspiegelung sein. Im vorliegenden Ausführungsbeispiel bildet die Ausnehmung 31.2 eine Einmuldung, die konkav zwischen den Anlageflächen 31.1 eingemuldet ist. Die Konkavität ist dabei so ausgelegt, dass sich eine teil-zylinderförmige Geometrie ergibt. Die Ausnehmung 31.2 erstreckt sich nicht über die gesamte Länge des Steckansatzes 30, sondern nur über einen Teilbereich, wie dies Fig. 13 erkennen lässt. Die Ausnehmung 31.2 ist zum freien Ende des Steckansatzes 30, also in Steckrichtung, offen. Die Ausnehmung 31.2 öffnet sich auch hinterschnittfrei radial nach außen. Den Anlageflächen 31.1 gegenüberliegend weist der Steckansatz 30 rückseitig eine Druckschraubenaufnahme 32 auf, die mit einer Druckfläche 32.1 ausgerüstet ist.

Figuren 6 und 9 veranschaulichen, dass die Ausnehmung 31.2 zwischen den beiden Anlageflächen 31.1 eine konkav eingewölbte Geometrie aufweist, und insbesondere einen teilzylinderförmigen Querschnitt bilden kann.

In den Figuren 7 bis 10 ist die Gestaltung des Steckansatzes 30 näher detailliert. Figur 9 zeigt deutlich die konkave Einwölbung der Ausnehmung 31.2, die an die konvexen Anlageflächen 31.1 anschließt. Aus Figur 10 wird deutlich, dass der Steckansatz 30 in seinem an die Anlageflächen 31.1 anschließenden Bereich im Wesentlichen eine kreisförmige beziehungsweise ovale Querschnittsgestaltung hat.

Figur 8 veranschaulicht den Bereich der Druckschraubenaufnahme 32, wobei die Druckfläche 32.1 im Winkel δ zur Mittellängsachse M des Steckansatzes 30 angestellt ist. Dabei liegt dieser Anstellwinkel δ vorzugsweise im Bereich zwischen 20° und 60°, um eine optimale Einzugwirkung des Meißelhalters 20 zu erreichen.

Figur 7 zeigt weiterhin, dass die Druckfläche 32.1 von dem Anschlussbereich des Steckansatzes 30 an den Stützkörper 21 um das Abstandsmaß A beabstandet angeordnet ist.

Die Anlageflächen 31.1 sind um das Abstandsmaß B von dem Anschlussbereich des Steckansatzes 30 an den Stützkörper 21 beabstandet angeordnet. Der Flächenschwerpunkt der Anlageflächen 31.1 ist um das Abstandsmaß C von dem Flächenschwerpunkt der Druckfläche 32.1 beabstandet angeordnet.

Zur Montage des Meißelhalters 20 in das Basisteil 10 wird der Steckansatz 30 in die Steckaufnahme 16.7 eingesteckt. Die Einsetzbewegung wird mit den ersten und zweiten Abtragflächen 29.1, 29.4 begrenzt, die an den ersten und zweiten Stützflächen 16.1, 16.2 anschlagen.

Wie die Figuren 1 und 12 erkennen lassen, ist dabei die Zuordnung so getroffen, dass der Übergangsabschnitt 29.2 über dem Nachsetzraum 16.4 steht, der Nachsetzraum 16.5 von dem Übergangsabschnitt 29.5 überbrückt wird und die seitlichen Nachsetzräume 16.3 von dem Winkelbereich überbrückt sind, der zwischen den ersten und zweiten Abtragflächen 29.1, 29.4 gebildet ist. Über die Beabstandung des Meißelhalters 20 im Bereich dieser Nachsetzräume 16.3, 16.4, 16.5 wird erreicht, dass sich während des Bearbeitungseinsatzes der Meißelhalter 20 in die Nachsetzräume 16.3, 16.4, 16.5 nachsetzen kann, wenn sich die Abtragflächen 29.1, 29.4 und/oder die Stützflächen 16.1, 16.2 abarbeiten. Dies gilt insbesondere dann, wenn verschlissene Meißelhalter 20 bei bestehendem Basisteil 10 gegen neue ausgetauscht werden. Zur Fixierung des vorgeschriebenen Einbauzustandes wird die Druckschraube 40 in die Gewindeaufnahme 18 eingeschraubt. Dabei presst sich der Druckabsatz 42 mit seiner ebenen Endfläche auf die Druckfläche 32.1 auf und bewirkt so eine Einzugkraft, die in Richtung der Mittellängsachse M des Steckansatzes 30 wirkt. Gleichzeitig ist aber auch die Druckschraube 40 winklig so zur Mittellängsachse M des Steckansatzes 30 angestellt, dass auch eine in Richtung zur Vorderseite wirkende Spannkraft in den Steckansatz 30 eingebracht wird. Diese Spannkraft wird über die Anlageflächen 31.1 in die korrespondierende konkave Gegenfläche des zylindrischen Abschnittes der Steckaufnahme 16.7 übertragen. Die Beabstandung der Anlageflächen 31.1 über die Ausnehmung 31.2 garantiert, dass der Steckansatz 30 über die beiden seitlich durch die Anlageflächen 31.1 gebildeten Abstützbereiche zuverlässig fixiert ist. Damit werden insbesondere auch über die beiden Anlageflächen 31.1 die auftretenden Flächenpressungen gering gehalten, was zu einer zuverlässigen Fixierung des Steckansatzes 30 führt.

Dadurch, dass der Meißelhalter 20 sich im Verschleißfall in die Nachsetzräume 16.3, 16.4, 16.5 nachsetzen lässt, kann ein effektiver Verschleißausgleich vorgenommen werden, wobei die Abtragflächen 29.1, 29.4 die Stützflächen 16.1, 16.2 an jeder Stelle überragen, sodass im Falle der Abnutzung jedenfalls die Stützflächen 16.1, 16.2 gleichmäßig abgenützt werden, ohne dass ein so genannter Bart oder Grat entsteht. Diese Ausgestaltung ist insbesondere dann von Vorteil, wenn das Basisteil 10, wie dies üblicherweise gefordert wird, eine Standzeit aufweist, die mehrere Lebenszyklen von Meißelhaltern 20 andauert. Unverschlissene Meißelhalter 20 können dann stets auch noch an einem teilverschlissenen Basisteil 10 sicher verspannt und gehalten werden. Somit gestaltet sich auch die Reparatur einer Maschine, bei der das aus Basisteil 10 und Meißelhalter 20 gebildete Werkzeugsystem eingesetzt ist, einfach. Üblicherweise sind auf einer solchen Maschine, beispielsweise Straßenfräsmaschine oder einem Surface Miner, eine Vielzahl von Werkzeugsystemen montiert. Dabei ist das Basisteil meist auf der Oberfläche eines Fräswalzrohrs aufgeschweißt. Wenn nun alle oder einige der Meißelhalter 20 verschlissen sind, können sie einfach gegen neue unverschlissene oder teilverschlissene Meißelhalter 20 (die beispielsweise für grobe Ausbauarbeiten genutzt werden können) ausgetauscht werden.

Beim Austausch wird zunächst die Druckschraube 40 gelöst. Dann kann der verschlissene Meißelhalter 20 mit seinem Steckansatz 30 aus der Steckaufnahme 16.7 des Basisteils 10 herausgezogen und entfernt werden. Anschließend wird der neue (oder teilverschlissene) Meißelhalter 20 mit seinem Steckansatz 30 in die Steckaufnahme 16.7 des Basisteils 10 eingesetzt. Nun kann die Druckschraube 40 bedarfsweise gegen eine neue ersetzt werden. Sie wird dann in das Basisteil 10 eingeschraubt und in der oben beschriebenen Weise mit dem Meißelhalter 20 verspannt.

Figur 12 lässt erkennen, dass das Basisteil 10 einen Vorsprung 50 trägt, der in die Steckaufnahme 16.7 ragt. Dieser Vorsprung 50 wird vorliegend von einem Zylinderstift gebildet, der von der Anschlussseite 11 her in eine teilzylindrische Ausnehmung 19 eingetrieben ist. Die teilzylindrische Ausnehmung 19 umgibt dabei den Zylinderstift, um mehr als 180° seines Umfanges, sodass er unverlierbar gehalten ist. Der in die Meißelaufnahme 27 vorstehende Bereich des Zylinderstiftes greift in die Ausnehmung 31.2 zwischen den Anlageflächen 31.1 ein. Beim Einsetzen des Steckansatzes 30 in die Steckaufnahme 16.7 fädelt der Vorsprung 50 in die zum freien Ende des Steckansatzes 30 hin offene Ausnehmung 31.2 zuverlässig ein. Damit wird eine Ausrichtung des Meißelhalters 20 gegenüber dem Basisteil 10 erreicht. Diese Ausrichtung garantiert, dass nun die ersten und zweiten Abtragflächen 29.1, 29.4 passgenau zur Anlage an den Stützflächen 16.1, 16.2 kommen, sodass eine Fehlmontage ausgeschlossen ist. Weiterhin verhindert der Vorsprung 50 und die daran geometrisch angepasste Ausnehmung 31.2 in Form eines Schlüssel-Schloss-Prinzips, dass versehentlich ein falscher Meißelhalter 20 am Basisteil 10 verbaut wird.

Nachfolgend wird noch näher auf die Winkelzusammenhänge des erfindungsgemäßen Meißelhalters 20 eingegangen.

Figur 5 lässt erkennen, dass die Mittellängsachse 24.1 der Meißelaufnahme 27 im Winkel α beziehungsweise ϕ zu der Längsausrichtung des Übergangsabschnittes 29.2 beziehungsweise 29.5 und damit auch zur Mittellängsachse MLL des von den ersten Abtragflächen 29.1 beziehungsweise von den zweiten Abtragflächen 29.4 gebildeten Prismas steht. Dabei kann der Winkel α zwischen 40° und 60° betragen beziehungsweise ϕ im Bereich zwischen 70° und 90° betragen.

Figur 5 zeigt weiterhin, dass bei einer Projektion der Abtragflächen 29.1 und 29.4 in eine Ebene quer zur Vorschubrichtung (Projektion entsprechend Figur 5) die Abtragflächen 29.1 und 29.4 in einem Winkel γ im Bereich zwischen 40° und 60° zueinander angewinkelt sind, beziehungsweise, dass der Öffnungswinkel zwischen den
Übergangsabschnitten 29.2 und 29.5 in Längsausrichtung gemäß Figur 5 zwischen 120° und 140° beträgt. Dementsprechend liegt der Winkel γ' zwischen den Mittellängsachsen MLL der beiden von den Abtragflächen 29.1 und 29.4 gebildeten Prismen (Abtragflächenpaare) im Bereich zwischen 120° und 140°. Weiterhin stehen bei einer solchen Projektion der Abtragflächen 29.1, 29.4 die ersten Abtragflächen 29.1 im Winkel β und die zweiten Abtragflächen 29.4 im Winkel µ zu der Mittellängsachse M des Steckansatzes 30. Entsprechendes gilt auch hier für die Mittellängsachsen MLL der Prismen. Die Winkel β und µ können dabei im Bereich zwischen 100° und 130°, vorzugsweise im Bereich zwischen 110° und 120°, liegen.

Figur 13 zeigt, dass die ersten Abtragflächen 29.1 einen Winkel ε₁ einschließen. Vorzugsweise sollte dieser Winkel ε₁ im Bereich zwischen 100° und 120° liegen. Die Winkelhalbierende dieses Winkels ε₁ liegt in einer Ebene und Figur 13 verdeutlicht, dass der Steckansatz 30 symmetrisch zu dieser Ebene angeordnet ist.

Auf gleiche Weise sind auch die hinteren zweiten Abtragflächen 29.4 entsprechend zueinander in einem Winkel ε₂ angestellt, wie dies Figur 14 zeigt. Allerdings kann der Winkel ε₂ von dem Winkel ε₁ abweichen und in dem vorliegenden Ausführungsbeispiel zwischen 120° und 140° liegen und der Steckansatz 30 ist auch symmetrisch zu der Winkelhalbierenden-Ebene dieses Winkels ε₂ angeordnet und ausgestattet.

Figur 15 zeigt, dass jeweils eine erste Abtragfläche 29.1 des ersten Abtragflächenpaars und eine zweite Abtragfläche 29.4 des zweiten Abtragflächenpaars zueinander im Winkel ω angestellt sind und einen Stützbereich bilden.

## Patentansprüche

1. Meißelhalter für eine Bodenbearbeitungsmaschine, insbesondere eine Straßenfräsmaschine, mit einem Stützkörper (21), an den mittelbar oder unmittelbar ein Steckansatz (30) an einer Steckansatzseite angeschlossen ist, wobei der Stützkörper (21) zwei erste und zwei zweite Abtragflächen (29.1, 29.4) aufweist, wobei die zwei ersten Abtragflächen (29.1) zueinander im Winkel (ε1) stehen, wobei die zwei zweiten Abtragflächen (29.4) zueinander im Winkel (ε2) stehen, und wobei der Stützkörper (21) eine dem Steckansatz abgewandte Bearbeitungsseite aufweist, die eine Meißelaufnahme (27) aufweist,
wobei die ersten Abtragflächen (29.1) von der Steckansatzseite in Richtung zur Bearbeitungsseite divergieren, wobei die zweiten Abtragflächen (29.4) von der Steckansatzseite in Richtung zur Bearbeitungsseite divergieren, und wobei die zwei ersten Abtragflächen (29.1) in Vorschubrichtung (v) zumindest bereichsweise vor dem Steckansatz (30) und die zwei zweiten Abtragflächen (29.4) in Vorschubrichtung (v) zumindest bereichsweise hinter dem Steckansatz (30) angeordnet sind.

2. Meißelhalter nach Anspruch 1,
**dadurch gekennzeichnet,**
**dass** die Flächennormalen der ersten und/oder zweiten Abtragflächen (29.1, 29.4) jeweils zu ihrer in Werkzeugvorschubrichtung (v) gesehenen Meißelhalterseite weisen.

3. Meißelhalter nach Anspruch 1 oder 2,
**dadurch gekennzeichnet,**
**dass** die ersten und/oder zweiten Abtragflächen (29.1, 29.4) einen stumpfen Winkel (ε1, ε2), insbesondere im Bereich zwischen 100° und 140°, einschließen, besonders bevorzugt die ersten Abtragflächen (29.1) im Bereich zwischen 100° und 120° zueinander angestellt sind, und/oder dass die zweiten Abtragflächen (29.4) im Bereich zwischen 120° und 140° zueinander angestellt sind.

4. Meißelhalter nach einem der Ansprüche 1 bis 3,
**dadurch gekennzeichnet,**
**dass** die Abtragflächen (29.1, 29.4) im Bereich der Steckansatzseite zumindest bereichsweise über einen Übergangsabschnitt (29.2, 29.5) miteinander verbunden sind.

5. Meißelhalter nach einem der Ansprüche 1 bis 4,
**dadurch gekennzeichnet,**
**dass** der Steckansatz (30) zumindest teilweise im Bereich der Abtragflächen (29.1, 29.4) an die Steckansatzseite angeschlossen ist.

6. Meißelhalter nach einem der Ansprüche 1 bis 5,
**dadurch gekennzeichnet,**
**dass** die Längsachse des Steckansatzes (30) und die Mittellängsachse (MLL) der von den ersten oder zweiten Abtragflächen (29.1, 29.4) gebildeten Prismen einen Winkel (β, µ) im Bereich zwischen 100° und 130° einschließen.

7. Meißelhalter nach einem der Ansprüche 1 bis 6,
**dadurch gekennzeichnet,**
**dass** die ersten Abtragflächen (29.1) zumindest bereichsweise die Unterseite einer frontseitigen Schürze (22) bilden.

8. Meißelhalter nach einem der Ansprüche 1 bis 7,
**dadurch gekennzeichnet,**
**dass** die zweiten Abtragflächen (29.4) zumindest bereichsweise die Unterseite eines rückwärtigen Stützansatzes bilden.

9. Meißelhalter nach einem der Ansprüche 1 bis 8,
**dadurch gekennzeichnet,**
**dass** die Mittellängsachse (24.1) der Meißelaufnahme (27) zumindest bereichsweise zwischen den ersten und/oder zweiten Abtragflächen (29.1, 29.4) angeordnet ist.

10. Meißelhalter nach einem der Ansprüche 1 bis 9,
**dadurch gekennzeichnet,**
**dass** der Winkel (α) zwischen der Mittellängsachse (MLL) des Prismas der ersten Abtragflächen (29.1,) und der Mittellängsachse (24.1) der Meißelaufnahme (27) im Bereich zwischen 40° und 60°, besonders bevorzugt zwischen 45° und 55°, beträgt.

11. Meißelhalter nach einem der Ansprüche 1 bis 10,
**dadurch gekennzeichnet,**
**dass** der Winkel (ϕ) zwischen der Mittellängsachse des Prismas der zweiten Abtragflächen (29.4) und der Mittellängsachse (24.1) der Meißelaufnahme (27) im Bereich zwischen 70° und 90°, besonders bevorzugt zwischen 75° und 85°, beträgt.

12. Meißelhalter nach einem der Ansprüche 1 bis 11,
**dadurch gekennzeichnet,**
**dass** die Meißelaufnahme (27) in einen Spülkanal (28) übergeht, und dass der Spülkanal (28) zumindest bereichsweise im Bereich zwischen den zweiten Abtragflächen (29.4) austritt.

13. Meißelhalter nach einem der Ansprüche 1 bis 12,
**dadurch gekennzeichnet,**
**dass** die ersten und die zweiten Abtragflächen (29.1, 29.4) jeweils ein Abtragflächenpaar bilden, in dem die Abtragflächen (29.1 zu 29.1 und 29.4 zu 29.4) jeweils V-förmig zueinander angestellt sind.

14. Meißelhalter nach Anspruch 13,
**dadurch gekennzeichnet,**
**dass** jeweils eine erste Abtragfläche (29.1) des ersten Abtragflächenpaars und eine zweite Abtragfläche (29.4) des zweiten Abtragflächenpaars zueinander im Winkel (ω), vorzugsweise im Bereich zwischen 120° und 160°, angestellt sind, und einen Stützbereich bilden.

15. Meißelhalter nach einem der Ansprüche 13 oder 14,
**dadurch gekennzeichnet,**
**dass** die Mittellängsachse des Steckansatzes (30) im Winkelbereich von -10° bis +10° zu der Winkelhalbierenden des ersten und zweiten Abtragflächenpaars steht.

16. Meißelhalter nach einem der Ansprüche 1 bis 15,
**dadurch gekennzeichnet,**
**dass** die Flächennormalen der ersten und/oder zweiten Abtragflächen (29.1, 29.4) geneigt zur Vorschubrichtung (v) verlaufen.

17. Meißelhalter nach einem der Ansprüche 1 bis 16,
**dadurch gekennzeichnet,**
**dass** zwischen den ersten und/oder den zweiten Abtragflächen (29.1, 29.4) eine die Winkelhalbierende aufnehmende Ebene angeordnet ist, und dass die Längsachse des Steckansatzes (30) symmetrisch zu dieser Ebene angeordnet ist.

18. Meißelhalter nach einem der Ansprüche 1 bis 17,
**dadurch gekennzeichnet,**
**dass** der Anschlussbereich des Steckansatzes (30) an den Stützkörper (21) zumindest zu 80% im Bereich des durch die ersten Abtragflächen (29.1) gebildeten Abtragflächenpaars angeordnet ist.

## Claims

1. Bit holder for a soil working machine, in particular a road milling machine, with a support member (21), to which an insertion projection (30) is connected indirectly or directly on an insertion projection side, wherein the support member (21) has two first and two second bearing surfaces (29.1, 29. 4), the two first bearing surfaces (29.1) being at an angle (ε1) to one another, the two second bearing surfaces (29.4) being at an angle (ε2) to one another, and the support member (21) having a working side facing away from the insertion projection, which working side has a bit receptacle (27),
wherein the first bearing surfaces (29.1) diverge from the insertion projection side towards the working side,
wherein the second bearing surfaces (29.4) diverge from the insertion projection side in the direction towards the working side,
and wherein the two first bearing surfaces (29.1) are arranged at least partially in front of the insertion projection (30) in the tool advance direction (v) and the two second bearing surfaces (29.4) are arranged at least partially behind the insertion projection (30) in the tool advance direction (v).

2. Bit holder according to claim 1,
**characterized in**
**that** the surface normals of the first and/or second bearing surfaces (29.1, 29.4) each point to their respective toolholder side viewed in the tool advance direction (v).

3. Bit holder according to claim 1 or 2,
**characterized in**
**that** the first and/or second bearing surfaces (29.1, 29.4) enclose an obtuse angle (ε1, ε2), in particular in the range between 100° and 140°, in particular preferably the first bearing surfaces (29.1) are set in the range between 100° and 120° relative to one another, and/or in that the second bearing surfaces (29.4) are set in the range between 120° and 140° relative to one another.

4. Bit holder according to one of the claims 1 to 3,
**characterized in**
**that** the bearing surfaces (29.1, 29.4) are connected to one another in the region of the insertion projection side at least locally via a transition segment (29.2, 29.5).

5. Bit holder according to one of the claims 1 to 4,
**characterized in**
**that** the insertion projection (30) is at least partially connected to the insertion projection side in the region of the bearing surfaces (29.1, 29.4).

6. Bit holder according to one of the claims 1 to 5,
**characterized in**
**that** the longitudinal axis of the insertion projection (30) and the longitudinal center axis (MLL) of the prisms formed by the first or second bearing surfaces (29.1, 29.4) enclose an angle (β, µ) in the range between 100° and 130°.

7. Bit holder according to any one of claims 1 to 6,
**characterized in**
**that** the first bearing surfaces (29.1) form, at least locally, the underside of a front skirt (22).

8. Bit holder according to one of the claims 1 to 7,
**characterized in**
**that** the second bearing surfaces (29.4) form, at least locally, the underside of a rearward support projection.

9. Bit holder according to one of claims 1 to 8,
**characterized in**
**that** the central longitudinal axis (24.1) of the bit receptacle (27) is arranged, at least locally, between the first and/or second bearing surfaces (29.1, 29.4).

10. Bit holder according to one of the claims 1 to 9,
**characterized in**
**that** the angle (α) between the longitudinal center axis (MLL) of the prism of the first bearing surfaces (29.1,) and the central longitudinal axis (24.1) of the bit receptacle (27) is in the range between 40° and 60°, particularly preferably between 45° and 55°.

11. Bit holder according to any one of claims 1 to 10,
**characterized in**
**that** the angle (ϕ) between the central longitudinal axis of the prism of the second bearing surfaces (29.4) and the central longitudinal axis (24.1) of the bit receptacle (27) is in the range between 70° and 90°, particularly preferably between 75° and 85°.

12. Bit holder according to any one of claims 1 to 11,
**characterized in**
**that** the bit receptacle (27) merges into a flushing conduit (28), and in that the flushing conduit (28) emerges at least locally in the region between the second bearing surfaces (29.4).

13. Bit holder according to one of the claims 1 to 12,
**characterized in**
**that** the first and the second bearing surfaces (29.1, 29.4) each form a pair of bearing surfaces, in which the bearing surfaces (29.1 to 29.1 and 29.4 to 29.4) are each set in a V-shape relative to one another.

14. Bit holder according to claim 13,
**characterized in**
**that** in each case a first bearing surface (29.1) of the first pair of bearing surfaces and a second bearing surface (29.4) of the second pair of ablation surfaces are set at an angle (ω) to one another, preferably in the range between 120° and 160°, and form a support region.

15. Bit holder according to one of claims 13 or 14,
**characterized in**
**that** the central longitudinal axis of the insertion projection (30) is in the angular range of -10° to +10° with respect to the angle bisector of the first and second pair of bearing surfaces.

16. Bit holder according to any one of claims 1 to 15,
**characterized in**
**that** the surface normals of the first and/or second bearing surfaces (29.1, 29.4) run inclined to the tool advance direction (v).

17. Bit holder according to one of the claims 1 to 16,
**characterized in**
**that** a plane accommodating the angle bisector is arranged between the first and/or the second bearing surfaces (29.1, 29.4), and in that the longitudinal axis of the insertion projection (30) is arranged symmetrically with respect to this plane.

18. Bit holder according to one of claims 1 to 17,
**characterized in**
**that** at least 80% of the connection region of the insertion projection (30) to the support member (21) is arranged in the region of the pair of bearing surfaces formed by the first bearing surfaces (29.1).

## Revendications

1. Porte-outil pour une machine de travail du sol, en particulier une fraiseuse routière, avec un corps de support (21), auquel est relié directement ou indirectement un embout enfichable (30), le corps de support (21) présentant deux premières et deux secondes surfaces d'ablation (29.1, 29. 4), les deux premières surfaces d'ablation (29.1) formant un angle (ε1) l'une par rapport à l'autre, les deux secondes surfaces d'ablation (29.4) formant un angle (ε2) l'une par rapport à l'autre, et le corps de support (21) présentant une face de traitement qui est opposée à l'embout enfichable et qui est munie d'un réceptacle de ciseau (27),
où les premières surfaces d'ablation (29.1) divergent du côté de l'embout enfichable en direction de la face de traitement,
où les deuxièmes surfaces d'ablation (29.4) divergent du côté de l'embout enfichable en direction de la face de traitement,
et dans lequel les deux premières surfaces d'ablation (29.1) sont disposées au moins par zones devant l'embout enfichable (30) dans la direction d'avance (v) et les deux secondes surfaces d'ablation (29.4) sont disposées au moins par zones derrière l'embout enfichable (30) dans la direction d'avance (v).

2. Porte-outil selon la revendication 1,
**caractérisé en**
**ce que** les normales de surface de la première et/ou de la deuxième surface d'ablation (29.1, 29.4) sont chacune dirigées vers le côté du porte-outil, vu dans la direction d'avance (v).

3. Porte-outil selon la revendication 1 ou 2,
**caractérisé en**
**ce que** les premières et/ou les deuxièmes surfaces d'ablation (29.1, 29.4) forment un angle obtus (ε1, ε2), en particulier dans la plage comprise entre 100° et 140°, en particulier de préférence les premières surfaces d'ablation (29.1) sont disposées dans la plage comprise entre 100° et 120° les unes par rapport aux autres, et/ou **en ce que** les deuxièmes surfaces d'ablation (29.4) sont disposées dans la plage comprise entre 120° et 140° les unes par rapport aux autres.

4. Porte-outil selon l'une des revendications 1 à 3,
**caractérisé en**
**ce que** les surfaces d'ablation (29.1, 29.4) sont reliées entre elles dans la zone du côté de l'embout enfichable, au moins par zones, par l'intermédiaire d'une section de transition (29.2, 29.5).

5. Porte-outil selon l'une des revendications 1 à 4,
**caractérisé en**
**ce que** l'embout enfichable (30) est au moins partiellement reliée au côté de l'embout enfichable dans la région des surfaces de d'ablation (29.1, 29.4).

6. Porte-outil selon l'une des revendications 1 à 5,
**caractérisé en**
**ce que** l'axe longitudinal de l'embout enfichable (30) et l'axe longitudinal central (MLL) des prismes formés par la première ou la deuxième surface d'ablation (29.1, 29.4) forment un angle (β, µ) compris entre 100° et 130°.

7. Porte-outil selon l'une des revendications 1 à 6,
**caractérisé en**
**ce que** les premières surfaces d'ablation (29.1) forment, au moins par endroits, la face inférieure d'une jupe frontale (22).

8. Porte-outil selon l'une des revendications 1 à 7,
**caractérisé en**
**ce que** les deuxièmes surfaces d'ablation (29.4) forment, au moins par endroits, la face inférieure d'une fixation de support arrière.

9. Porte-outil selon l'une des revendications 1 à 8,
**caractérisé en**
**ce que** l'axe longitudinal central (24.1) du réceptacle de ciseau (27) est disposé, au moins par endroits, entre la première et/ou la deuxième surface d'ablation (29.1, 29.4).

10. Porte-outil selon l'une des revendications 1 à 9,
**caractérisé en**
**ce que** l'angle (α) entre l'axe longitudinal central (MLL) du prisme des premières surfaces d'ablation (29.1,) et l'axe longitudinal central (24.1) du réceptacle de ciseau (27) est compris entre 40° et 60°, de préférence entre 45° et 55°.

11. Porte-outil selon l'une des revendications 1 à 10,
**caractérisé en**
**ce que** l'angle (ϕ) entre l'axe longitudinal central du prisme des secondes surfaces d'ablation (29.4) et l'axe longitudinal central (24.1) du réceptacle de ciseau (27) est compris entre 70° et 90°, de préférence entre 75° et 85°.

12. Porte-outil selon l'une des revendications 1 à 11,
**caractérisé en**
**ce que** le réceptacle de ciseau (27) se transforme en un canal de rinçage (28), et **en ce que** le canal de rinçage (28) émerge au moins par endroits dans la zone située entre les deuxièmes surfaces d'ablation (29.4).

13. Porte-outil selon l'une des revendications 1 à 12,
**caractérisé en**
**ce que** la première et la deuxième surface d'ablation (29.1, 29.4) forment chacune une paire de surfaces d'ablation, dans laquelle les surfaces d'ablation (29.1 à 29.1 et 29.4 à 29.4) sont chacune placées en forme de V l'une par rapport à l'autre.

14. Porte-outil selon la revendication 13,
**caractérisé en**
**ce que**, dans chaque cas, une première surface d'ablation (29.1) de la première paire de surfaces d'ablation et une deuxième surface d'ablation (29.4) de la deuxième paire de surfaces d'ablation sont placées sous un angle (ω) l'une par rapport à l'autre, de préférence dans la plage comprise entre 120° et 160°, et forment une zone d'appui.

15. Porte-outil selon l'une des revendications 13 ou 14,
**caractérisé en**
**ce que** l'axe longitudinal central de l'embout enfichable (30) est dans la plage angulaire de -10° à +10° par rapport à la bissectrice de la première et de la deuxième paire de surfaces d'ablation.

16. Porte-outil selon l'une des revendications 1 à 15,
**caractérisé en**
**ce que** les normales de surface des première et/ou deuxième surfaces d'ablation (29.1, 29.4) forment un angle par rapport à la direction d'avance (v).

17. Porte-outil selon l'une des revendications 1 à 16,
**caractérisé en**
**ce qu'**un plan recevant la bissectrice angulaire est disposé entre la première et/ou la deuxième surface d'ablation (29.1, 29.4), et **en ce que** l'axe longitudinal de l'embout enfichable (30) est disposé symétriquement par rapport à ce plan.

18. Porte-outil selon l'une des revendications 1 à 17,
**caractérisé en**
**ce qu'**au moins 80 % de la zone de raccordement de l'embout enfichable (30) au corps de support (21) est disposée dans la zone de la paire de surfaces d'ablation formée par les premières surfaces d'ablation (29.1).
